# EUROPÄISCHE PATENTSCHRIFT

(11) **EP 0 552 388 B1**
(45) Veröffentlichungstag und Bekanntmachung des Hinweises auf die Patenterteilung: **08.09.1993**
(21) Anmeldenummer: 92100807.4
(22) Anmeldetag: 20.01.1992
(51) Int. Cl.: A47C 7/46, A47C 7/14

(54) **Rückenlehne für einen Bürostuhl**
Backrest for an office chair
Dossier pour siège de bureau

(43) Veröffentlichungstag der Anmeldung: 28.07.1993
(73) Patentinhaber: Christof Stoll GmbH & Co KG, D-79761 Waldshut-Tiengen (DE)
(72) Erfinder: Wassermann, Günter, W-7890 Waldshut-Tiengen 1 (DE); Stenzel, Thomas, W-7890 Waldshut-Tiengen 1 (DE); Ziegler, Horst, W-7892 Albbruck (DE)
(74) Vertreter: Lück, Gert, Dr. rer. nat.

(56) Entgegenhaltungen:
- EP-A- 0 233 974
- DE-A- 3 630 503
- DE-A- 3 700 862
- DE-A- 3 743 013
- US-A- 4 529 247

## Beschreibung

### TECHNISCHES GEBIET

Die Erfindung bezieht sich auf das Gebiet der Bürositzmöbel.

Sie betrifft eine Rückenlehne für einen Bürostuhl, welche als aus einem unteren Lumbalteil und einem oberen Schulterteil bestehende Schale ausgebildet ist, wobei diese beiden Teile gelenkig miteinander verbunden sind, die Gelenkverbindungen an den beiden Außenseiten der Lehne angeordnet sind und der Schulterteil mittels in der Gelenkverbindung vorgesehener Federelemente im unbenutzten Zustand in der vorderen Position gehalten wird.

### STAND DER TECHNIK

Eine solche Rükenlehne ist z.B. aus der DE-A-3743013 bekannt. Diese Schrift beschreibt eine horizontal geteilte Rückenlehne für einen Bürostuhl, wobei die beiden Teile im Bereich des Lendenbausches mittels einer Gelenk-Lasche über zwei übereinander liegende Gelenkachsen miteinander verbunden sind. Dadurch soll erreicht werden, dass im Bereich der Lendenwirbelsäule des Benutzers der obere Teil der Lehne sich beim Zurücklehnen nicht scharf über eine Achse, sondern eher weich und weitgehend knickfrei nach hinten bewegt. Zusammen mit einer geeignet gestalteten Polsterung soll dadurch die Abbiegung der Lehne nach einer der natürlichen Wölbung der Wirbelsäule entsprechenden Biegelinie verlaufen und eine ständig gleichmässige Rückenabstützung bewirken.

Aus der DE-A 3630503 ist eine Sitz-Lehnenkonstruktion für einen Bürostuhl bekannt, bei welcher die Lehnenschale in einen unteren Becken- oder Lumbal- und einen oberen Schulterteil geteilt ist, und diese beiden Teile an den Aussenseiten über Gelenke miteinander verbunden sind. Die beiden Rückenschalenteile sind aus einer Anschlagstellung gegen eine Federabstützung relativ zueinander verschwenkbar. Dadurch soll eine sonst übliche, über die Rückseite vorstehende Rückenstütze vermieden, und eine schmale Seitensilhouette erreicht werden.

Aus der EP-A-0277912 ist ein Bürostuhl mit geteilter Rückenlehne bekannt, deren übereinander angeordnete Segmente durch zwei im Abstand voneinander angeordnete Federgelenke miteinander verbunden sind. Die Federgelenke bestehen aus federnden Rundstäben. Dadurch sollen Scharniere mit separaten Federn vermieden werden, welche - an den Aussenseiten der Lehne angebracht - wegen der Wölbung der Lehne konstruktive Probleme ergeben, und - in der Mitte der Lehne angebracht - Schwierigkeiten in bezug auf die Stabilität der Lehne bewirken.

Aus der WO-A 90/02503 ist ein Stuhl mit zwei an den Aussenseiten des Sitzes nach oben gerichteten Trägern für die Rückenlehne bekannt, welche im unteren Teil über ein Federgelenk miteinander verbunden sind. Die Lehne weist keinen den Benutzer im Lendenwirbelsäulenbereich stützenden Lumbalteil auf, und die Federgelenke wirken sich im wesentlichen nur auf die Beweglichkeit der Schulterstütze aus.

Alle diese bekannten Rückenlehnen haben den Nachteil, dass die Wölbung der Lehne sich der im zurückgelehnten Zustand veränderten Form der Wirbelsäule des Benutzers nur sehr unvollkommen anpasst, und sie obendrein noch recht komplexe mechanische Konstruktionen aufweisen, die aufwendig in der Produktion und damit auch teuer im Verkauf sind.

### DARSTELLUNG DER ERFINDUNG

Es ist daher die Aufgabe der Erfindung, eine Rückenlehne für einen Bürostuhl so zu gestalten, dass sie sich einerseits zwar der sich ändernden Form der Wirbelsäule eines sich zurücklehnenden Benutzers insbesondere im Lubamlbereich möglichst optimal anpasst, andererseits aber konstruktiv möglichst einfach und damit in der Produktion möglichst kostengünstig ist.

Die Aufgabe wird durch die im Anspruch 1 angegebenen Merkmale gelöst. Weitere Merkmale der Erfindung sind Gegenstand der abhängigen Ansprüche 2 bis 8.

Der Kern der Erfindung besteht darin, dass Lumbal- und Schulterteil der Lehne nicht über ein punktförmiges Scharnier-Gelenk miteinander verbunden sind, sondern stattdessen über die Biegezone der verbindenden elastischen Bänder. Die Biegelinie dieser Bänder entspricht in optimaler Weise der Verformung der Wirbelsäule des Benutzers beim Zurücklehnen im Lumbalbereich. In Kombination mit diesen Bändern bewirken die Aluminium-Bügel, dass Lumbal- und Schulterteil sich nur zwischen zwei wohldefinierten Anschlagpositionen bewegen können. Die vorgespannten Federelemente bewirken, dass der Schulterteil sich erst ab einem grösseren Druck zu bewegen beginnt. Die sich aus der Erfindung ergebende Konstruktion ist ausserordentlich einfach und umfasst nur wenige Teile. Sie ist damit in der Produktion sehr kostengünstig.

### KURZE BESCHREIBUNG DER ZEICHNUNGEN

Die Erfindung wird nachfolgend anhand eines in Zeichnungen dargestellten Ausführungsbeispiels näher erläutert. Dabei zeigt
- Fig. 1: schematisch die Seitenansicht eines Bürostuhls, bei welchem Sitz und Lehne über eine Synchronmechanik an der Standsäule gehaltert sind, und die Lehne gemäss der Erfindung zweigeteilt ist,
- Fig. 2: die Ansicht einer Lehnenschale nach der Erfindung von hinten, und
- Fig. 3: im Detail Ausbildung und Lagerung des Bügels am Lumbal- und Schulterteil der Lehne.

### WEG ZUR AUSFUEHRUNG DER ERFINDUNG

In Fig.1 ist schematisch eine aus einem unteren Lumbalteil 1 und einem oberen Schulterteil 2 bestehende Lehne dargestellt, die über eine Synchronmechanik 11 mit dem Sitz 10 und der Standsäule 12 eines Bürostuhls verbunden ist. Die Synchronmechanik 11 ist vorzugsweise ausgebildet wie in EP-A-0 233 974.

Wie auch aus Fig.2 ersichtlich, ist der Lumbalteil 1 am Lehnenträger 9 befestigt, und bewegt sich nach hinten/unten, wenn der Sitz 10 abgesenkt wird.

Aus Fig.2 ist auch ersichtlich, dass die Rückenlehne aus einer einstückigen selbsttragenden Schale aus einem Werkstoff mit einer gewissen Eigenelastizität, vorzugsweise aus Polypropylen-Kunststoff, besteht, die im unteren Bereich einen sich horizontal erstreckenden Schlitz 13 aufweist, der aussen durch senkrechte kurze Schlitze abgeschlossen ist. Dadurch entstehen in sehr einfacher Weise der untere Lumbalteil 1 und der obere Schulterteil 2, die über von den elastischen Bändern 3,4 hergestellte Biegezonen gelenkig miteinander verbunden sind.

Die Führung der Relativbewegung des Schulterteils 2 gegenüber dem Lumbalteil 1 wird durch die Bügelkonstruktion bewirkt, die in Fig.1 und näher in Fig.3 dargestellt ist:

Die aus Aluminium-Druckguss bestehenden, konvexen Bügel 5 bzw. 6 sind am Lumbalteil 1 mittels eines Scharniers 14 bzw. 15 befestigt. An ihren Enden weisen sie Nasen auf. In diesen Nasen sind auf Druck wirkende Federn, vorzugsweise zylinderförmige PUR-Kunststoffedern 7,8 eingesetzt, die durch auf den Lumbalteil 1 bzw. Schulterteil 2 festgeschraubte Deckel 16 unter Vorspannung gesetzt und festgehalten werden. Die Bügel 5,6 können mit Vorteil auch aus Magnesium oder entsprechend steifem glasfaserverstärkten Kunststoff bestehen. Statt der Kunststoffedern könnten prinzipiell auch Stahlfedern verwendet werden.

Lumbalteil 1 und Schulterteil 2 liegen auf der konkaven Rückseite der Bügel 5, 6 derart auf, dass der Schulterteil 2 im unbenutzten Zustand von den Federelementen 7, 8 in die vorderen Anschlagpositionen gedrückt wird. Wird jedoch vom Benutzer eine Kraft auf den Schulterteil 2 ausgeübt, so bewegen sich die entsprechenden Flächen des Lumbalteils 1 und des Schulterteils 2 gegen die Federkräfte in die anderen Anschlagpositionen.

Die aus den elastischen Bändern 3, 4 zusammen mit den Bügeln 5, 6 bestehende Gelenkverbindung spricht weich aber definiert an, und arbeitet nicht nur sagittal, sondern auch tordierend. Letzteres ist ein nicht ohne weiteres vorhersehbarer, für den Benutzer sehr günstiger Effekt. Der Bewegungsablauf wird durch definierte Anfangs- und Endkräfte bestimmt. Die tordierende Bewegungsmöglichkeit ist durch die vorgespannten Federelemente gezielt eingeschränkt, um Unsicherheitsgefühle, die beim Benutzer durch die insgesamt elastischere Lehne entstehen können, auszuschliessen. Der Bewegungsspielraum des Schulterteils 2 der Lehne wird bewusst beendet, wenn die beiden Bügel 5,6 an dem benachbarten Lumbal- und Schulterteil der Lehne anliegen, wodurch eine durchgehend steife Lehne entsteht.

Die gesamte Konstruktion umfasst ausser den beiden Bügeln 5, 6 nur noch die Federdeckel 16 und nicht gezeichnete Bolzen zur Befestigung der Bügel 5, 6 in den Scharnieren 14, 15 als Einzelteile. Produktion und Montage sind demnach extrem einfach und damit kostengünstig.

## Patentansprüche

1. Rückenlehne für einen Bürostuhl mit einer Schale, die aus einem unteren Lumbalteil (1) und einem oberen Schulterteil (2) besteht, welche gelenkig miteinander verbunden sind, wobei die Gelenkverbindungen an den beiden Aussenseiten der Lehne angeordnet sind, und der Schulterteil (2) mittels in der Gelenkverbindung vorgesehener Federelemente im unbenutzten Zustand in der vorderen Position gehalten wird, dadurch gekennzeichnet, dass der Schulterteil (2) und der Lumbalteil (1) über an den beiden Aussenseiten der Lehnenschale liegende elastische Bänder (3,4) miteinander verbunden sind, und für die Führung der Bewegung des Schulterteils (2) in bezug auf den Lumbalteil (1) jeweils ein bei einem Band (3, 4) liegender, von vorn gesehen konvex geformter Bügel (5,6) vorgesehen ist, der mit dem Lumbalteil (1) und dem Schulterteil (2) beweglich verbunden ist, und dessen konkave Rückseite derart ausgebildet und auf den entsprechenden Flächen der Rückseite des Lumbalteils (1) bzw. Schulterteils (2) derart angeordnet und gehaltert ist, dass sich diese Flächen auf der Rückseite des Bügels nur zwischen zwei Anschlagspositionen bewegen können, und der Bügel (5,6) jeweils an seinen Halterungen am Lumbalteil (1) bzw. Schulterteil (2) derart unter die Kraft von Federelementen (7,8) gesetzt ist, dass der Schulterteil (2) im unbenutzten Zustand in der vorderen Position steht.

2. Rückenlehne nach Anspruch 1, dadurch gekennzeichnet, dass der Lumbalteil (1) an einem Lehnenträger (9) befestigt ist, der gemeinsam mit dem Sitz (10) Teil einer Synchronmechanik ist.

3. Rückenlehne nach Anspruch 1,dadurch gekennzeichnet, dass die Federelemente (7,8), mittels welcher die Bügel (5,6) am Lumbalteil (1) bzw. Schulterteil (2) gehalten sind, auch im unbenutzten Zustand der Lehne unter Vorspannung stehen.

4. Rückenlehne nach Anspruch 3, dadurch gekennzeichnet, dass die Federelemente (7,8) Körper mit federnden Eigenschaften, vorzugsweise zylindrische Körper aus elastischem Kunststoff sind.

5. Rückenlehne nach Anspruch 4, dadurch gekennzeichnet, dass die Federelemente (7,8) aus Poly-Urethan-(PUR) bestehen.

6. Rückenlehne nach Anspruch 1, dadurch gekennzeichnet, dass sie eine einstückige Kunststoff-Schale ist, die im Bereich der Gelenkverbindung derart ausgeschnitten ist, dass sich ein über den Mittelteil erstreckender, horizontal verlaufender Schlitz (13) ergibt, der aussen von den elastischen Bändern (3,4) begrenzt ist.

7. Rückenlehne nach Anspruch 6, dadurch gekennzeichnet, dass sie eine Schale aus sortenreinem Polypropylen (PP) ist.

8. Rückenlehne nach Anspruch 1, dadurch gekennzeichnet, dass die Bügel (5,6) aus Aluminium, Magnesium oder entsprechend steifem glasfaserverstärktem Kunststoff bestehen.

## Claims

1. Backrest for an office chair having a shell comprising a lower lumbar part (1) and an upper shoulder part (2) which are connected in an articulated manner to each other, the articulated connections being arranged on the two outer sides of the backrest and the shoulder part (2) being held, by means of spring elements provided in the articulated connection, in the forwards position when not in use, characterised in that the shoulder part (2) and the lumbar part (1) are connected to each other via flexible strips (3, 4) located on the two outer sides of the backrest shell and, for guiding the movement of the shoulder part (2) in relation to the lumbar part (1), in each case one link (5, 6) is provided which is located in the vicinity of a strip (3, 4), is convex in shape as seen from the front, is movably connected to the lumbar part (1) and the shoulder part (2), and the concave rear side of which is designed in such a manner, and arranged and secured on the corresponding surfaces of the rear side of the lumbar part (1) and the shoulder part (2) in such a manner, that said surfaces can move on the rear side of the link only between two stop positions, and the link (5, 6) is in each case subjected to the force of spring elements (7, 8) at its securing means on the lumbar part (1) and the shoulder part (2) in such a manner that the shoulder part (2) is in the forwards position when not in use.

2. Backrest according to Claim 1, characterised in that the lumbar part (1) is fastened on a backrest-bearing means (9) which, together with the seat (10), is part of a synchronising mechanism.

3. Backrest according to Claim 1, characterised in that the spring elements (7, 8) by means of which the links (5, 6) are held on the lumbar part (1) and the shoulder part (2) are also subjected to prestress when the backrest is not in use.

4. Backrest according to Claim 3, characterised in that the spring elements (7, 8) are bodies having resilient properties, preferably cylindrical bodies consisting of flexible plastic.

5. Backrest according to Claim 4, characterised in that the spring elements (7, 8) consist of polyurethane (PUR).

6. Backrest according to Claim 1, characterised in that it is a single-piece plastic shell which is cut out in the region of the articulated connection in such a manner that a slot (13) is obtained which extends over the central part, runs horizontally and is delimited on the outside by the flexible strips (3, 4).

7. Backrest according to Claim 6, characterised in that it is a shell consisting of single-material polypropylene (PP).

8. Backrest according to Claim 1, characterised in that the links (5, 6) consist of aluminium, magnesium or a correspondingly rigid, glass-fibre-reinforced plastic.

## Revendications

1. Dossier de chaise de bureau avec une coque, constituée d'une partie inférieure lombaire (1) et d'une partie supérieure (2) pour les épaules, assemblées l'une à l'autre de manière articulée, les assemblages articulés étant disposés aux deux côtés externes du dossier, et la partie pour les épaules (2) étant maintenue dans la position avancée par des éléments élastiques prévus dans l'assemblage articulé, à l'état non utilisé, caractérisé en ce que la partie pour les épaules (2) et la partie lombaire (1) sont assemblées l'une à l'autre par des bandes élastiques (3, 4) situées aux deux côtés externes de la coque de dossier, et en ce qu'il est prévu, pour le guidage du mouvement de la partie pour les épaules (2) par rapport à la partie lombaire (1), une armature (5, 6) de forme frontale convexe située près de chaque bande (3, 4), qui est assemblée de manière mobile à la partie lombaire (1) et à la partie pour les épaules (2), et dont la partie arrière concave est conçue, disposée et maintenue de telle sorte sur les faces correspondantes de la partie arrière de la partie lombaire (1) respectivement de la partie pour les épaules (2), que ces faces ne peuvent se déplacer, à la partie arrière de l'armature, qu'entre deux positions de butée, et que chaque armature (5, 6) est soumise à la force d'éléments élastiques (7, 8), de sorte que la partie pour les épaules (2) demeure en position avancée à l'état non utilisé.

2. Dossier selon la revendication 1, caractérisé en ce que la partie lombaire (1) est fixée à un support de dossier (9), qui est commun à la partie siège (1) d'un mécanisme synchrone.

3. Dossier selon la revendication 1, caractérisé en ce que les éléments élastiques (7, 8) au moyen desquels les armatures (5, 6) sont maintenues à la partie lombaire (1) respectivement à la partie pour les épaules (2), sont également précontraints à l'état non utilisé du dossier.

4. Dossier selon la revendication 3, caractérisé en ce que les éléments élastiques (7, 8) sont des corps ayant des caractéristiques élastiques, de préférence des corps cylindriques en plastique élastique.

5. Dossier selon la revendication 4, caractérisé en ce que les éléments élastiques (7, 8) sont constitués de polyuréthane (PUR).

6. Dossier selon la revendication 1, caractérisé en ce qu'il s'agit d'une coque en plastique en une seule pièce, qui est découpée dans le domaine de l'assemblage articulé, de manière à avoir une fente (13) à extension horizontale s'étendant sur la partie médiane, et qui est limitée sur ses côtés par les bandes élastiques (3, 4).

7. Dossier selon la revendication 6, caractérisé en ce qu'il s'agit d'une coque en polypropylène (PP) de type unique.

8. Dossier selon la revendication 1, caractérisé en ce que les armatures (5, 6) sont constituées d'aluminium, de magnésium ou de plastique renforcé de fibres de verre de rigidité correspondante.
